# EUROPÄISCHE PATENTSCHRIFT

(11) **EP 1 613 914 B1**
(45) Veröffentlichungstag und Bekanntmachung des Hinweises auf die Patenterteilung: **01.07.2015**
(21) Anmeldenummer: 04725692.0
(22) Anmeldetag: 05.04.2004
(51) Int. Cl.: F28F 9/00

(54) **WÄRMETAUSCHER MIT BEFESTIGUNGSELEMENTEN IN INSBESONDERE EINEM KRAFTFAHRZEUG**
HEAT EXCHANGER PROVIDED WITH FIXING ELEMENTS, IN PARTICULAR IN A VEHICLE
ECHANGEUR THERMIQUE PRESENTANT DES ELEMENTS DE FIXATION NOTAMMENT DANS UN VEHICULE

(30) Priorität: 08.04.2003 DE 10315887
(43) Veröffentlichungstag der Anmeldung: 11.01.2006
(73) Patentinhaber: MAHLE Behr GmbH & Co. KG, 70469 Stuttgart (DE)
(72) Erfinder: BRAIC, Viorel, 70565 Stuttgart (DE); SCHEMBERA, Adolf, 73113 Ottenbach (DE); BECKER, Dirk, 75391 Gechingen (DE); BITTNER, Stephan, 70771 Leinfelden-Echterdingen (DE); ZIMMERMANN, Ralf, 70563 Stuttgart (DE)
(74) Vertreter: Grauel, Andreas
(86) Internationale Anmeldenummer: PCT/EP2004/003605
(87) Internationale Veröffentlichungsnummer: WO 2004/090453

(56) Entgegenhaltungen:
- EP-A- 0 908 374
- EP-A- 1 205 332
- DE-A- 3 446 752
- FR-A- 2 814 512

## Beschreibung

Die Erfindung betrifft einen Wärmetauscher mit Sollbruchstellen umfassenden Befestigungselementen in insbesondere einem Kraftfahrzeug nach dem Oberbegriff des Patentanspruchs 1.

Ein solcher Wärmetauscher ist aus EP 0 870 638 B1 bekannt. Die Sollbruchstellen dienen dort insbesondere dem Zweck, den Wärmetauscher bei einem Fahrzeugunfall die Möglichkeit zu geben, sich als solcher unbeschädigt aus den Befestigungselementen lösen zu können. Hierdurch sind für eine Reparatur lediglich die Befestigungselemente zu erneuern, wodurch die Reparaturkosten gegenüber dem Fall einer Beschädigung des Wärmetauschers bei nicht auftrennbarer Befestigung erheblich gesenkt werden können. Bei der Befestigungsart des bekannten Wärmetauschers kann eine einmal zerstörte Sollbruchstelle im Reparaturfall nicht wieder hergestellt werden. Der die Sollbruchstelle ursprünglich enthaltende Bereich des Wärmetauschers muss vielmehr durch ein fest mit dem Wärmetauscher zu verbindendes Bauteil ersetzt werden. Das fest anzubindende Bauteil wird speziell in den Wärmetauscher eingeschraubt.

Der nächstliegende bekanntgewordene Stand der Technik ist der Dokument EP1205332 zu entnehmen.

Die Erfindung beschäftigt sich bei einem gattungsgemäßen Wärmetauscher mit dem Problem, eine Sollbruchstellenlagerung eines Wärmetauschers auch nach einem erstmaligen Bruch dieser Lagerung erneut auf möglichst einfache Weise durch eine gleichermaßen wirksame Sollbruchstellenlagerung ersetzen zu können. Dabei sollen die nach einem vorausgegangenem Sollbruch zu ersetzenden Teile möglichst einfach einerseits mit dem Wärmetauscher verbindbar sein und andererseits eine einfache Remontage des Wärmetauschers in dessen Trägern ermöglichen.

Eine grundsätzliche Lösung dieses Problems zeigt bereits ein gattungsgemäßer Wärmetauscher mit den kennzeichnenden Merkmalen des Patentanspruchs 1 auf.

Vorteilhafte und zweckmäßige Ausgestaltungen sind Gegenstand der Unteransprüche.

Die Erfindung beruht auf dem allgemeinen Gedanken, die.Sollbruchstellen an den Befestigungselementen des Wärmetauschers in Bereiche zu legen, die durch Schnellschlussverbindungen mit dem Wärmetauscher verbindbar sind. Dabei ist es besonders vorteilhaft, die Sollbruchstellen derart anzubringen, dass sich die Schnellverschlüsse bereits zwangsläufig beim Eintreten eines Sollbruches öffnen. Im Reparaturfall brauchen bei der erfindungsgemäßen Lösung lediglich die in den Schnellverschlüssen abtrennbaren bzw. bereits abgetrennten Bereiche der Befestigungselemente des Wärmetauschers erneuert zu werden.

In den Unteransprüchen sind insbesondere spezielle Formgebungen der Schnellverschlussmittel angegeben, durch die einerseits eine feste Lagerung des Wärmetauschers in den ihn aufnehmenden Trägern gegeben ist und durch die im Zusammenspiel mit mehreren an dem Wärmetauscher angeordneten Schnellverschlüssen eine einfache Remontage im Reparaturfall möglich ist. Besonders vorteilhafte Ausführungen in diesem Sinne sind Gegenstand der beiden letzten Unteransprüche.

Ein vorteilhaftes Ausführungsbeispiel ist in der Zeichnung dargestellt.

In dieser zeigen in jeweils perspektivischer Darstellung
- Fig. 1: einen strichpunktiert dargestellten Wärmetauscher mit in seinen oberen und unteren Ecken unterschiedlichen Schnellverschluss-Befestigungselementen,
- Fig. 2: eine Explosionsdarstellung eines oberen Schnellverschlusses,
- Fig. 3: eine Explosionsdarstellung eines unteren Schnellverschlusses.

Ein lediglich strichpunktiert perspektivisch angedeuteter Wärmetauscher 1 ist lotrecht oben und unten über obere und untere Schnellverschlüsse 2 bzw. 3 zwischen einem oberen und unteren Träger 4 bzw. 5 gelagert.

Der Wärmeträger kann insbesondere ein Kühlmodul im Frontbereich eines Kraftfahrzeuges sein und einen Wasserkühler, Kondensator sowie ein Gebläse umfassen. Die oberen und unteren Träger 4 und 5 sind hier in dem Ausführungsbeispiel lediglich symbolisch für in einem Kraftfahrzeug in diesen Bereichen üblicherweise vorhandene Tragelemente angeführt. Die Zu- und Ableitungen für den Wärmetauscher durchströmende Fluide sind (zeichnerisch nicht dargestellt) jeweils zumindest mit flexiblen Teilbereichen versehen, so dass bei Vorsehen von Sollbruchstellen zwischen dem Wärmetauscher 1 und den Trägern 4 und 5 bei einem eintretenden Sollbruch der Wärmetauscher 1 als solches unbeschädigt aus seiner Befestigungsposition verdrängt werden kann. Eine solche unbeschädigte Verlagerung des Wärmetauschers soll bei einem Fahrzeugunfall möglich sein, damit einerseits kein Wärmetauscherfluid austreten kann und andererseits eine kostengünstige Reparatur ohne Austausch des Wärmetauschers 1 realisierbar ist.

Die oberen und unteren Schnellverschlüsse 2 und 3 sind unterschiedlich ausgeführt.

Ein unterer Schnellverschluß 3 wird nachfolgend anhand der Explosionsdarstellung in Fig. 3 näher beschrieben. Dieser Schnellverschluß 3 ist in der Form einer Schwalbenschwanz-Verbindung ausgebildet. Ein Federteil 6 des Schnellverschlusses 3 ist untrennbarer Bestandteil des Wärmetauschers 1. Das dem Federteil 6 komplementär zugeordnete Nutteil 7 des Schnellverschlusses 3 ist über einen angeformten Stift 8 lösbar mit einem Lager 9 innerhalb des unteren Trägers 5 verbindbar.

Mit Bezug auf eine Sollbruch-Lagerung des Wärmetauschers ist das Nutteil 7 des Schnellverschlusses 3 als im Falle eines Sollbruches fungierendes Opferteil ausgebildet. Um diese Funktion ausüben zu können, ist zumindest einer der beiden Stege 10 des Nutteiles 7 mit einer als Materialschwächung ausgebildeten Sollbruchstelle 11 versehen.

Bei einem Sollbruch im Bereich der unteren Schnellverschlussverbindung springt der Schnellverschluß durch ein Abbrechen des mit der Sollbruchstelle versehenen Steges 11 zwangsläufig auf. Für eine Reparatur ist lediglich das Nutteil 7 zu ersetzen. Das Lager 9 innerhalb des unteren Trägers 5 ist insbesondere ein elastisches Lager.

Den Aufbau der oberen Schnellverschlussverbindung 2 zeigt die Explosionsdarstellung in Fig. 2. Fest und untrennbar mit dem Wärmetauscher 1 verbunden ist dort ein oberer Stift 12. Als komplementäres Schnellverschlussmittel zur Verbindung mit dem oberen Stift 12 ist eine mit einer Kappe 13 versehene Hülse 14 vorgesehen. Mit Hilfe der Kappe 13 kann die Hülse 14 nach einem Hindurchführen durch eine Öffnung innerhalb des oberen Trägers 4 in diesen oberen Träger 4 fest, jedoch lösbar eingeschnappt werden. Die Hülse 14 ist zur Erzeugung von Sollbruchstellen mit Schlitzen 15 versehen. Zwischen den in dem oberen Schnellverschluß 2 ineinandergreifenden Schnellverschlussmitteln, nämlich dem oberen Stift 12 und der Hülse 14 ist ein elastischer Lagerring 16 eingebracht.

Im Falle eines Sollbruches im Bereich eines oberen Schnellverschlusses 2 bricht die Hülse 14, geschwächt durch die Schlitze 15, auf, wodurch der obere Stift 12 frei wird. Hierdurch kann sich der Wärmetauscher 1 beschädigungsfrei verlagern.

Im Reparaturfall erfolgt eine Remontage eines Wärmetauschers 1, der sich bei einem Unfall durch Lösen der Sollbruchstellen beschädigungsfrei verlagert hat, insbesondere wie folgt.

Bei den Schnellverschlüssen 2, 3 werden die Teile 7 und 14, die durch die gezielten Sollbrüche zerstört worden sind, ersetzt.

In einem ersten Remontageschritt werden die unteren Schnellverschlüsse 3 durch Zusammenfügen der Nut- und Federteile 6, 7 erneuert. Sodann wird der Wärmetauscher 1 über die unteren Stifte 8 in die Lager 9 des unteren Trägers 5 gesteckt, wobei ein Schwenken des Wärmetauschers 1 durch die Elastizität der Lager 9 möglich ist. Auf diese Weise wird der Wärmetauscher 1 in eine Position geschwenkt, in der erneuerte Hülsen 14 der oberen Schnellverschlüsse 2 durch den oberen Träger 4 hindurch mit dem jeweiligen oberen Stift 12 des Wärmetauschers 1 verbunden werden können. Gleichzeitig mit dem Schließen der oberen Schnellverschlüsse 2 werden die Hülsen 14 mittels der mit diesen verbundenen Kappen 13 fest in dem oberen Träger 4 eingeschnappt. Danach ist der Wärmetauscher 1 betriebsbereit montiert mit einer erneuerten Sollbruch-Lagerung, die ein erneutes unfallbedingtes Aufbrechen gestattet.

## Patentansprüche

1. Wärmetauscher mit Sollbruchstellen umfassenden Befestigungselementen, in insbesondere einem Kraftfahrzeug, wobei
- mindestens eines der Befestigungselemente umfasst einen ersten und zweiten Bereich (6, 7; 12, 14) mit einer Schnellverschlussverbindung zwischen diesen beiden Bereichen (6, 7; 12, 14),
- jeweils einer der beiden Bereiche (6; 12) ist untrennbarer Bestandteil des Wärmetauschers (1),
- bei geschlossener Schnellverschlussverbindung greifen die jeweils beiden Bereiche (6, 7; 12, 14) formschlüssig fixierwirkend ineinander,
- die Verschlussmittel eines der beiden Bereiche (6, 7; 12, 14) sind mit mindestens einer Sollbruchstelle versehen,
- das mit der mindestens einen Sollbruchstelle versehene Verschlussmittel befindet sich an dem von dem Wärmetauscher (1) trennbaren Bereich (7, 14),
**dadurch gekennzeichnet, dass** der erste und zweite Bereich (6, 7) zumindest eines Befestigungselementes bei einer Schnellverschlussverbindung in der Art einer Schwalbenschwanz-Verbindung ineinandergreifen und wobei die Sollbruchstelle an dem zumindest einen Befestigungselement zumindest in einem der Stege (10) des von den Wärmetauschern abtrennbaren Bereiches (7) vorgesehen ist.

2. Wärmetauscher nach Anspruch 1, **dadurch gekennzeichnet, dass** der erste und zweite Bereich (12, 14) zumindest eines Befestigungselementes teleskopartig ineinander greifen.

3. Wärmetauscher nach Anspruch 2, **dadurch gekennzeichnet, dass** die Sollbruchstelle in demjenigen Bereich (14) der teleskopartig ineinandergreifenden Bereiche (12, 14) des Befestigungselementes vorgesehen ist, der durch den Schnellverschluss von dem Wärmetauscher (1) abtrennbar ist.

4. Wärmetauscher nach einem der vorhergehenden Ansprüche, **dadurch gekennzeichnet, dass** der von dem Wärmetauscher (1) jeweils trennbare Bereich (7, 14) eines Schnellverschlusses für ein Befestigen in einem komplementären Lager eines den Wärmetauscher (1) lagernden Trägers (4, 5) nach außerhalb des Verschlusses abragt.

5. Wärmetauscher nach einem der vorhergehenden Ansprüche, **dadurch gekennzeichnet, dass** der Wärmetauscher (1) gleichermaßen mit Schnellverschlüssen, und der erste und zweite Bereich (6, 7) eines Befestigungselementes bei einer Schnellverschlussverbindung in der Art einer Schwalbenschwanz-Verbindung ineinandergreifen, und der erste und zweite Bereich (12, 14) eines Befestigungselementes teleskopartig ineinander greifen, versehen ist.

6. Wärmetauscher nach einem der vorhergehenden Ansprüche, **dadurch gekennzeichnet, dass** ein Schnellverschluss wobei der erste und zweite Bereich (6, 7) eines Befestigungselementes bei einer Schnellverschlussverbindung in der Art einer Schwalbenschwanz-Verbindung ineinandergreifen, und die Verbindung zu einem den Wärmetauscher (1) lagernden unteren Träger (5) und diejenige, wobei der erste und zweite Bereich (12, 14) eines Befestigungselementes teleskopartig ineinander greifen, zu einem entsprechenden oberen Träger (4) bilden.

7. Wärmetauscher mit einer Lagerung zwischen einem oberen und unteren, etwa in einer gemeinsamen lotrechten Ebene liegenden Träger, **gekennzeichnet durch** die Merkmale,
- Schnellverschlussverbindungen wobei der erste und zweite Bereich (6, 7) eines Befestigungselementes bei einer Schnellverschlussverbindung in der Art einer Schwalbenschwanz-Verbindung ineinandergreifen, und die Sollbruchstelle zumindest in einem der Stege (10) des von den Wärmetauschern abtrennbaren Bereiches (7) vorgesehen ist, und die Schnellschlussverbindungen den Wärmetauscher (1) mit dem unteren Träger (5) verbinden,
- Schnellverschlussverbindungen, wobei der erste und zweite Bereich (12, 14) eines Befestigungselementes teleskopartig ineinander greifen, und den Wärmetauscher (1) mit dem oberen Träger (4) verbindet,
- von den Schnellverschlussmitteln greifen jeweils die von dem Wärmetauscher (1) trennbaren Teile in die Träger (4, 5) ein.

8. Wärmetauscher nach Anspruch 7, **dadurch gekennzeichnet, dass** bei Schnellverschlussverbindungen, wobei der erste und zweite Bereich (12, 14) eines Befestigungselementes teleskopartig ineinander greifen, jeweils die trennbaren Bereiche als Hülsen (14) ausgebildet sind und jeweils durch den zugeordneten Träger (4, 5) auf den an dem Wärmetauscher (1) vorgesehenen untrennbaren Bereich der Befestigungselemente aufschiebbar sind, wobei die Hülsen (14) in diesem Zustand als in dem jeweils zugeordneten Träger (4, 5) befestigbar ausgebildet sind.

## Claims

1. A heat exchanger with fixing elements comprising predetermined points of fracture, in particular in a motor vehicle, wherein
- at least one of the fixing elements comprises a first area and a second area (6, 7; 12, 14) with a quick-acting connection between these two areas (6, 7; 12, 14),
- in each case one of the two areas (6; 12) is an inseparable component of the heat exchanger (1),
- when the quick-acting connection is closed, the two areas (6, 7; 12, 14) engage positively with one another with a fixing effect,
- the connection means of one of the two areas (6, 7; 12, 14) are provided with at least one predetermined point of fracture,
- the connection means provided with the at least one predetermined point of fracture is located on the area (7, 14) which can be separated from the heat exchanger (1),
**characterized in that** the first and the second area (6, 7) of at least one fixing element in a quick-acting connection engage with one another in the manner of a dovetail connection, and wherein the predetermined point of fracture on the at least one fixing element is provided at least in one of the webs (10) of the area (7) which can be separated from the heat exchangers.

2. The heat exchanger as claimed in claim 1, **characterized in that** the first and the second area (12, 14) of at least one fixing element engage with one another in a telescopic manner.

3. The heat exchanger as claimed in claim 2, **characterized in that** the predetermined point of fracture is provided **in that** area (14) of the areas (12, 14) of the fixing element which engage with one another in a telescopic manner which can be separated from the heat exchanger (1) by means of the quickacting connection.

4. The heat exchanger as claimed in one of the preceding claims, **characterized in that** the area (7, 14) of a quick-acting connection which can be separated from the heat exchanger (1) projects to outside the connection for fixing in a complementary bearing of a support (4, 5) supporting the heat exchanger (1).

5. The heat exchanger as claimed in one of the preceding claims, **characterized in that** the heat exchanger (1) is provided equally with quick-acting connections, and the first and the second area (6, 7) of a fixing element in a quick-acting connection engage with one another in the manner of a dovetail connection, and the first area and the second area (12, 14) of a fixing element engage with one another in a telescopic manner.

6. The heat exchanger as claimed in one of the preceding claims, **characterized in that** a quick-acting connection, wherein the first area and the second area (6, 7) of a fixing element in a quick-acting connection engage with one another in the manner of a dovetail connection and form the connection to a lower support (5) supporting the heat exchanger (1), wherein the first area and the second area (12, 14) of a fixing element engage with one another in a telescopic manner and form the connection to a corresponding upper support (4).

7. A heat exchanger with a mounting between an upper and lower support lying roughly in a common vertical plane, **characterized by** the following features
- quick-acting connections, wherein the first and second area (6, 7) of a fixing element in a quickacting connection engage with one another in the manner of a dovetail connection, and the predetermined point of fracture is provided at least in one of the webs (10) of the area (7) which can be separated from the heat exchangers, and the quick-acting connections connect the heat exchanger (1) to the lower support (5),
- quick-acting connections, wherein the first and the second area (12, 14) of a fixing element engage with one another in a telescopic manner and connect the heat exchanger (1) to the upper support (4),
- in each case those parts of the quick-aching connection means which can be separated from the heat exchanger (1) engage in the supports (4, 5).

8. The heat exchanger according to claim 7, **characterized in that** in quick-acting connections wherein the first area and the second area (12, 14) of a fixing element engage with one another in a telescopic manner, the separable areas are in each case designed as sleeves (14) and can in each case be pushed through the associated support (4, 5) onto the inseparable area of the fixing elements provided on the heat exchanger (1), the sleeves (14) in this state being designed so as to be fixable in the associated support (4, 5).

## Revendications

1. Echangeur de chaleur comprenant des éléments de fixation comportant des points destinés à la rupture, en particulier dans un véhicule automobile, où
- au moins l'un des éléments de fixation comprend une première et une seconde zones (6, 7 ; 12, 14) comportant un assemblage à fermeture rapide entre ces deux zones (6, 7 ; 12, 14),
- l'une des deux zones (6 ; 12) est à chaque fois un composant inséparable de l'échangeur de chaleur (1),
- l'assemblage à fermeture rapide étant fermé, les deux zones (6, 7 ; 12, 14) s'engagent à chaque fois l'une dans l'autre en ayant un effet de fixation obtenu par complémentarité de forme,
- les moyens de fermeture de l'une des deux zones (6, 7 ; 12, 14) sont dotés d'au moins un point destiné à la rupture,
- le moyen de fermeture doté du point destiné à la rupture au moins au nombre de un se trouve sur la zone (7, 14) pouvant être séparée de l'échangeur de chaleur (1),
**caractérisé en ce que** la première et la seconde zones (6, 7) d'au moins un élément de fixation, dans le cas d'un assemblage à fermeture rapide, s'engagent l'une dans l'autre à la manière d'un assemblage en queue d'aronde, et où le point destiné à la rupture est prévu sur l'élément de fixation au moins au nombre de un, au moins dans l'une des parties pleines (10) de la zone (7) pouvant être séparée des échangeurs de chaleur.

2. Echangeur dé chaleur selon la revendication 1, **caractérisé en ce que** la première et la seconde zones (12, 14) d'au moins un élément de fixation s'engagent l'une dans l'autre de façon télescopique.

3. Echangeur de chaleur selon la revendication 2, **caractérisé en ce que** le point destiné à la rupture est prévu dans la zone (14) des zones (12, 14) de l'élément de fixation s'engageant l'une dans l'autre de façon télescopique, zone qui est celle pouvant être séparée de l'échangeur de chaleur (1), par la fermeture rapide.

4. Echangeur de chaleur selon l'une quelconque des revendications précédentes, **caractérisé en ce que** la zone (7, 14) d'une fermeture rapide pouvant être séparée à chaque fois de l'échangeur de chaleur (1) dépasse à l'extérieur de la fermeture, pour une fixation dans un palier complémentaire d'un support (4, 5) positionnant l'échangeur de chaleur (1).

5. Echangeur de chaleur selon l'une quelconque des revendications précédentes, **caractérisé en ce que** l'échangeur de chaleur (1) est, de la même façon, doté de fermetures rapides, et la première et la seconde zones (6, 7) d'un élément de fixation, dans le cas d'un assemblage à fermeture rapide, s'engagent l'une dans l'autre à la manière d'un assemblage en queue d'aronde, et la première et la second zones (12, 14) d'un élément de fixation s'engagent l'une dans l'autre de façon télescopique.

6. Echangeur de chaleur selon l'une quelconque des revendications précédentes, **caractérisé en ce qu'**une fermeture rapide forme l'assemblage pour un support inférieur (5) positionnant l'échangeur de chaleur (1), où la première et la seconde zones (6, 7) d'un élément dé fixation, dans le cas d'un assemblage à fermeture rapide, s'engagent l'une dans l'autre à la manière d'un assemblage en queue d'aronde, ladite fermeture rapide formant celui pour un support supérieur (4) correspondant, où la première et la seconde zones (12, 14) d'un élément de fixation s'engagent l'une dans l'autre de façon télescopique.

7. Echangeur de chaleur ayant un positionnement situé entre un support supérieur et inférieur et se trouvant par exemple dans un plan perpendiculaire commun, **caractérisé par** les caractéristiques faisant que
- des assemblages à fermeture rapide relient l'échangeur de chaleur (1) au support inférieur (5), où la première et la seconde zones (6, 7) d'un élément de fixation, dans le cas d'un assemblage à fermeture rapide, s'engagent l'une dans l'autre à la manière d'un assemblage en queue d'aronde, et le point destiné à la rupture est prévu au moins dans l'une des parties pleines (10) de la zone (7) pouvant être séparée des échangeurs de chaleur,
- des assemblage à fermeture rapide relient l'échangeur de chaleur (1) au support supérieur (4), où la première et la seconde zones (12, 14) d'un élément de fixation s'engagent l'une dans l'autre de façon télescopique,
- parmi les moyens de fermeture rapide, les parties pouvant être séparées de l'échangeur de chaleur (1) sont celles qui s'engagent à chaque fois dans les supports (4, 5).

8. Echangeur de chaleur selon la revendication 7, **caractérisé en ce que**, dans le cas d'assemblages à fermeture rapide où la première et la seconde zones (12, 14) d'un élément de fixation s'engagent l'une dans l'autre de façon télescopique, les zones séparables sont configurées à chaque fois comme des manchons (14) et, à chaque fois, grâce au support associé (4, 5), peuvent être emboîtées de façon coulissante sur la zone inséparable des éléments de fixation, prévue sur l'échangeur de chaleur (1), où les manchons (14), dans cet état, sont configurés comme pouvant être fixés dans le support (4, 5), respectivement associé.
